# EUROPÄISCHE PATENTANMELDUNG

(11) **EP 1 393 926 A2**
(43) Veröffentlichungstag der Anmeldung: **03.03.2004**
(21) Anmeldenummer: 03019167.0
(22) Anmeldetag: 25.08.2003
(51) Int. Cl.: B42D 5/00, B65H 1/04

(54) **Zettelbox**

(30) Priorität: 02.09.2002 DE 20213456 U
(71) Anmelder: HAN-Bürogeräte GmbH & Co. KG, Zentralverwaltung, 32051 Herford (DE)
(72) Erfinder: Niehaus, Ralf, 33739 Bielefeld (DE)
(74) Vertreter: König, Norbert, Dipl.-Phys. Dr.

(57) **Zusammenfassung**

Die Erfindung betrifft eine Zettelbox mit einem quaderförmigen, oben offenen Hohlkörper mit einer Ausnehmung in einer Seitenwandung zum Ergreifen eines oder mehrerer Papierblätter. Es ist ein zusätzlicher, oben offener Hohlraum (8) vorgesehen, der sich an die der Ausnehmung (6) gegenüberliegende Wand (10) der Zettelbox (2) anschließt und in dem eine Aufnahme (12) für einen Zettelhalter (14) angeordnet ist, die sich vom Boden (18) der Zettelbox aus auswärts nach oben verbreitert, insbesondere bogenförmig verbreitert. Der Rand (20) der Öffnung (25) der Zettelbox (2) und der Rand (17, 19) der Ausnehmung (6) weisen eine nach außen zeigende kelchartige Erweiterung (22, 24) auf.

## Beschreibung

Die Erfindung betrifft eine Zettelbox gemäß Oberbegriff des Anspruchs 1.

Es sind Zettelboxen bekannt, die aus einem oben offenen, im Querschnitt rechteckförmigen Hohlkörper zur Aufnahme von Papierblättern bestehen. Eine Wandung des Hohlkörpers ist in der Regel mit einer Öffnung zum Ergreifen der Papierblätter ausgestattet.

Die Aufgabe der vorliegenden Erfindung besteht darin, eine Zettelbox der bekannten Art dahingehend auszugestalten, dass außer der Zettelaufbewahrungsfunktion weitere Funktionen, insbesondere die sichtbare Halterung von beispielsweise beschrifteten Papierblättern und die Halterung von Schreibgeräten, realisiert sind.

Diese Aufgabe wird durch die Erfindung gemäß Anspruch 1 gelöst.

Vorteilhafte und zweckmäßige Weiterbildungen der Aufgabenlösung sind in den Unteransprüchen angegeben.

Die Erfindung sieht vor, eine im Prinzip übliche Zettelbox, mit einem zusätzlichen, nach oben offenen Hohlraum zu versehen und in diesem Hohlraum eine Aufnahme für einen Zettelhalter und ein Einsteckfach für ein Schreibgerät auszubilden. Durch diese Ausbildung ist sichergestellt, dass mit der Zettelbox stets ein Schreibgerät zur Verfügung steht und Merkzettel übersichtlich aufbewahrt bzw. gehalten werden können. Der Zettelhalter kann auch von der Zettelbox entfernt werden, so dass die Zettelbox auch ohne einen solchen Halter verwendet werden kann.

Gemäß einer vorteilhaften Weiterbildung der erfindungsgemäßen Aufgabenlösung ist vorgesehen, die üblicherweise vorhandene Ausnehmung in einer Wandung der Zettelbox vom Boden aus nach oben sich verbreiternd auszubilden. Hierdurch wird das Einlegen und Entnehmen von Papierblättern erleichtert. Eine weitere Erleichterung wird dadurch erreicht, dass der Öffnungsrand der Box und der Rand der Ausnehmung kelchartig nach außen erweitert sind.

Der Zettelhalter weist wenigstens ein Haltemittel für Papierblätter auf. Diese Haltemittel sind so gestaltet, dass einem in das Haltemittel eingeschobenen Blatt Papier eine Krümmungsvorspannung aufgeprägt wird, durch die das Blatt Papier eine stabile Lage annimmt und nicht einknickt.

Die Erfindung soll nachfolgend anhand der beigefügten Zeichnung, in der Ausführungsbeispiele dargestellt sind, näher erläutert werden.

Es zeigt
- Fig. 1: eine perspektivische Abbildung einer erfindungsgemäßen Zettelbox mit eingesetztem Zettelhalter,
- Fig. 2: den Zettelhalter der Zettelbox nach Fig. 1 in perspektivischer Darstellung,
- Fig. 3a, b, c: drei weitere Ausführungsformen eines Zettelhalters,
- Fig. 4: einen Schnitt durch eine Aufnahme für den Zettelhalter nach Fig. 2 und
- Fig. 5a, b: Details des Zettelhalters nach Fig. 2.

Gleiche Bauteile in den Figuren der Zeichnung sind mit den gleichen Bezugszeichen versehen.

Die Zeichnung zeigt eine Zettelbox 2 mit einem quaderförmigen, oben offenen Hohlkörper 4, in dessen einer Seitenwandung 5 eine Ausnehmung 6 zum leichteren Ergreifen eines Papierblattes ausgebildet ist. Gegenüber der Ausnehmung 6 ist ein zusätzlicher, oben offener Hohlraum 8 vorgesehen, der sich an die der Ausnehmung 6 gegenüberliegenden Wand 10 anschließt. In diesem Hohlraum 8 sind eine Aufnahme 12 für einen Zettelhalter 14 und ein Einsteckfach 16 für ein nicht dargestelltes Schreibgerät angeordnet. Die Ausnehmung 6 verbreitert sich vom Boden 18 der Zettelbox ausgehend nach oben bogenförmig auswärts, wobei die bogenförmigen Ausnehmungsränder 17, 19 bis zu den seitlichen Rändern 21, 23 der Öffnung 25 der Zettelbox 2 verlaufen.

Der zusätzliche Hohlraum 8 weist einen kreisabschnittförmigen Querschnitt auf. Der Querschnitt kann aber auch beliebig anders sein, beispielsweise rechteckförmig.

Der Rand 20 der Öffnung 25 der Zettelbox 2 und der Rand 17, 19 der Ausnehmung 6 der Zettelbox 2 weisen eine nach außen zeigende kelchartige Erweiterung 22, 24 auf.

Der Boden 18 der Zettelbox weist im Bereich der Ausnehmung 6 eine Ausnehmung 26, vorzugsweise bogenförmige Ausnehmung, auf, durch die das Ergreifen der Papierblätter erleichtert wird.

Die Aufnahme 12 für den Zettelhalter 14 wird durch eine Rippenausbildung 28 innerhalb des Hohlraumes 8 gebildet, s. Fig. 4. Der Zettelhalter weist ein Fußteil 30 auf, in dem ein senkrechter Schlitz 32 ausgebildet sein kann, mit dem der Zettelhalter 14 auf die Rippenausbildung 28 aufsteckbar ist. Der Schlitz kann auch fehlen, wie die Fig. 3a, b, c zeigen.

Der Zettelhalter 14 wird durch ein längliches, oberhalb des Fußteiles 30 leicht nach hinten abgeknicktes Hohlprofilteil gebildet, das einen etwa winkligen Querschnitt (s. Fig. 2, 3b und 3c) oder einen U-förmigen oder rechteckförmigen Querschnitt (vgl. Fig. 3a) aufweist.

Der Zettelhalter weist wenigstens ein Haltemittel, in der Zeichnung jeweils drei Haltemittel 34 auf mit jeweils zwei Stützmitteln 36, 38 für ein Papierblatt 39 (gestrichelt in den Fig. 1 und 2 eingezeichnet). Die Stützmittel 36, 38 begrenzen einen nach oben offenen Schlitzraum 40 zur Aufnahme des Papierblattes 39 oder dergleichen. Das eine Stützmittel 36 wird durch den Rand einer Aussparung 42 im Profilteil gebildet. Das andere Stützmittel 38 ist als zungenförmiges Element ausgebildet, das beabstandet zum anderen Stützmittel 36 angeordnet ist und einen Vorsprung 44 aufweisen kann, wobei die Ausbildung derart ist, dass sich die Stützmittel 36, 38 und zusätzlich der Vorsprung 44 (falls vorhanden) in seitlicher Projektion teilweise überdecken, derart, dass beim Einführen eines Blattes Papier dem Blatt eine Krümmungsvorspannung aufgeprägt wird, durch die das Blatt Papier 39 in einer stabilen Lage gehalten wird.

## Patentansprüche

1. Zettelbox mit einem quaderförmigen, oben offenen Hohlkörper mit einer Ausnehmung in einer Seitenwandung zum Ergreifen eines oder mehrerer Papierblätter, **dadurch gekennzeichnet, dass** ein zusätzlicher, oben offener Hohlraum (8) vorgesehen ist, der sich an die der Ausnehmung (6) gegenüberliegende Wand (10) der Zettelbox (2) anschließt und in dem eine Aufnahme (12) für einen Zettelhalter (14) angeordnet ist.

2. Zettelbox nach Anspruch 1, **dadurch gekennzeichnet, dass** sich die Ausnehmung (6) vom Boden (18) der Zettelbox aus auswärts nach oben verbreitert, insbesondere bogenförmig verbreitert.

3. Zettelbox nach Anspruch 2, **dadurch gekennzeichnet, dass** die bogenförmigen Ränder (17, 19) der Ausnehmung (6) bis zu den seitlichen Rändern (21, 23) der Öffnung (25) der Zettelbox (2) verlaufen.

4. Zettelbox nach Anspruch 2 oder 3, **dadurch gekennzeichnet, dass** der Rand (20) der Öffnung (25) der Zettelbox (2) und der Rand (17, 19) der Ausnehmung (6) eine nach außen zeigende kelchartige Erweiterung (22, 24) aufweisen.

5. Zettelbox nach Anspruch 1, **dadurch gekennzeichnet, dass** der zusätzliche Hohlraum (8) einen rechteckförmigen oder kreisabschnittförmigen Querschnitt aufweist.

6. Zettelbox nach Anspruch 1, **dadurch gekennzeichnet, dass** die Aufnahme (12) für den Zettelhalter (34) eine Rippenausbildung (28) und der Zettelhalter (34) ein Fußteil (30) aufweisen, mit dem der Zettelhalter auf die Rippenausbildung lösbar aufsteckbar ist.

7. Zettelbox nach Anspruch 6, **dadurch gekennzeichnet, dass** das Fußteil (30) mit einem Schlitz (32) zum Aufstecken auf die Rippenausbildung ausgestattet ist.

8. Zettelbox nach einem der vorhergehenden Ansprüche, **dadurch gekennzeichnet, dass** der Zettelhalter (34) ein im Querschnitt etwa winkelförmiges oder U-förmiges oder rechteckförmiges Hohlprofilteil ist, in dem wenigstens ein zwei Stützmittel (36, 38) aufweisendes Haltemittel (34)für ein Papierblatt (39) oder dergleichen ausgebildet ist.

9. Zettelbox nach Anspruch 8, **dadurch gekennzeichnet, dass** die Stützmittel (36, 38) einen nach oben offenen Schlitzraum (40) begrenzen, der zur Aufnahme des Papierblattes oder dergleichen vorgesehen ist.

10. Zettelbox nach Anspruch 8 oder 9, **dadurch gekennzeichnet, dass** ein erstes Stützmittel (36) durch den Rand einer Aussparung (42) im Profilteil gebildet ist und ein zweites Stützmittel (38) als ein zungenförmiges Element ausgebildet ist, das beabstandet zum ersten Stützmittel (36) angeordnet ist, wobei die Ausbildung derart ist, dass zwischen der Aussparung (42) und dem zungenförmigen Element (38) in seitlicher Ansicht ein Spalt zur Aufnahme eines Papierblattes gebildet ist und sich die Stützmittel (36, 38) in seitlicher Projektion teilweise überdecken, derart, dass beim Einführen eines Blattes Papier dem Blatt eine Krümmungsvorspannung aufgeprägt wird.

11. Zettelbox nach Anspruch 10, **dadurch gekennzeichnet, dass** das zweite Stützmittel (38) innenseitig einen Vorsprung (44) aufweist, der sich mit den Stützmitteln (36, 38) in seitlicher Projektion teilweise überdeckt.

12. Zettelbox nach einem der vorhergehenden Ansprüche, **dadurch gekennzeichnet, dass** im zusätzlichen Hohlraum (8) ein Einsteckfach (16) für ein Schreibgerät angeordnet ist.
